# DEMANDE DE BREVET EUROPEEN

(11) **EP 1 779 902 A2**
(43) Date de publication de la demande: **02.05.2007**
(21) Numéro de dépôt: 06123067.8
(22) Date de dépôt: 27.10.2006
(51) Int. Cl.: A62C 2/24, E05F 15/20, E05F 15/14

(54) **Dispositif pour assurer l'ouverture d'un panneau mobile**

(30) Priorité: 27.10.2005 FR 0510971
(71) Demandeur: Malerba, 69470 Cours la Ville (FR)
(72) Inventeur: MALERBA, Bruno, 42460, LE CERGNE (FR)
(74) Mandataire: Thibault, Jean-Marc

(57) **Abrégé**

L'invention concerne un dispositif pour assurer l'ouverture d'un panneau mobile, le dispositif comportant un moteur **(11)** relié au panneau par un mécanisme de transmission **(12),** de manière à déplacer le panneau de sa position de fermeture à sa position d'ouverture, le mécanisme de transmission **(12)** comportant :
■ un système de transformation **(14)** du mouvement de rotation du moteur en un mouvement de translation du panneau mobile,
■ des moyens d'irréversibilité **(18)** montés en sortie du moteur,
■ et des moyens d'action **(21)** pour, dans un mode embrayé, autoriser la translation du panneau, en vue de le placer et le maintenir dans sa position d'ouverture et, dans un mode débrayé, annihiler le fonctionnement des moyens d'irréversibilité pour libérer le système de transformation de mouvement **(14).**

## Description

La présente invention concerne le domaine technique du contrôle de la course d'un panneau mobile en translation relativement à une baie qu'un tel panneau doit permettre d'ouvrir ou de fermer.

Une application particulièrement avantageuse de l'invention concerne les panneaux mobiles en translation destinés à constituer des panneaux obturateurs de baies, lorsque des mesures de sécurité doivent être prises pour isoler temporairement deux locaux différents séparés par une cloison fixe, délimitant ladite baie qui sert d'intercommunication ordinaire entre les locaux.

Une application particulièrement avantageuse concerne les portes résistantes au feu qui sont généralement utilisées dans les locaux à caractère industriel, commercial, voire public, tels que les parkings.

Dans l'application préférée ci-dessus, les portes, dites résistantes au feu ou coupe-feu, sont constituées d'au moins un panneau, généralement de grande taille. Un tel panneau est destiné à occuper une première position, dite de sécurité ou de fermeture de la baie, dans laquelle le panneau permet d'obturer totalement la baie, de manière à éviter, par exemple, le passage de fumées ou de flammes dans les locaux séparés par la cloison délimitant la baie fermée par un tel panneau. Un tel panneau est destiné à être immobilisé dans une deuxième position, dite d'ouverture de la baie. Un tel panneau est maintenu dans une position d'ouverture par l'intermédiaire de moyens généralement statiques, dont la libération ou la neutralisation intervient automatiquement ou de façon commandée lorsqu'un signal de sécurité impose la fermeture de la baie.

De manière classique, lorsqu'intervient un signal de sécurité, le panneau n'est soumis à aucune action de motorisation positive, de sorte qu'il est généralement déplacé automatiquement, en course de translation pour venir occuper sa position de fermeture, soit par l'intermédiaire d'un contrepoids, soit par l'intermédiaire de la présence d'un rail incliné dans le sens convenable et auquel le panneau mobile est suspendu.

A l'origine, la mise en service d'un tel panneau était temporaire et occasionnelle et liée à une mise en sécurité incendie. Cependant, il apparaît, de plus en plus souvent, l'obligation de fermer régulièrement, par exemple tous les soirs, de tels panneaux, de manière à ce qu'ils occupent leur position de sécurité. Chacun de ces panneaux doit donc alors être placé en position d'ouverture chaque matin, ce qui constitue une manoeuvre relativement délicate à mener à bien, compte tenu de la taille et du poids que représentent de tels panneaux.

Dans l'état de la technique, il est connu différents dispositifs permettant de faciliter l'ouverture de tels panneaux, tout en conservant une fonction de passage de la position d'ouverture à la position de fermeture sans aucune action de motorisation positive.

Ainsi, le brevet FR 2 866 669 a proposé un dispositif de commande de déplacement d'un panneau comportant un moteur relié au panneau par un mécanisme de transmission. Un tel dispositif comporte un moyen de blocage du rotor par application d'un courant de maintien sur le moteur, en vue de maintenir le panneau en position d'ouverture. Il apparaît donc qu'en position d'ouverture du panneau, l'alimentation du moteur doit être maintenue, ce qui constitue un inconvénient majeur qui nécessite, en particulier, la mise en oeuvre d'une batterie de secours, en vue de conserver actifs les systèmes de régulation de fermeture.

Il est connu par ailleurs, par le brevet FR 2 605 620, un treuil pour le déplacement automatique d'un panneau mobile, comportant un système de transformation du type vis sans fin-pignon, d'un mouvement de rotation de commande en un mouvement de translation du panneau mobile. Le système vis sans fin-pignon est du type irréversible pour autoriser la translation du panneau en vue de le placer dans sa position d'ouverture et pour interdire la translation du panneau tendant à placer ce dernier dans sa position de fermeture. La vis sans fin est montée sur un support oscillant maintenu en position par une biellette apte à être déplacée par un organe d'actionnement afin d'obtenir le désaccouplement entre la vis sans fin et le pignon permettant au panneau de venir occuper sa position de fermeture.

Le treuil décrit par ce brevet présente une complexité de réalisation relativement importante et ne permet pas de tenir compte des contraintes relatives à une mise en sécurité incendie du panneau mobile.

L'objet de l'invention vise donc à remédier aux inconvénients de la technique antérieure en proposant un système simple pour assurer l'ouverture d'un panneau mobile qui est adapté à passer automatiquement de sa position d'ouverture à sa position de fermeture, tout en tenant compte des sujétions imposées par la mise en sécurité incendie du panneau mobile.

Pour atteindre un tel objectif, le dispositif pour assurer l'ouverture d'un panneau mobile est adapté à passer automatiquement de sa position d'ouverture à sa position de fermeture, le dispositif comportant un moteur relié au panneau par un mécanisme de transmission, de manière à déplacer le panneau de sa position de fermeture à sa position d'ouverture, le mécanisme de transmission comportant :
■ un système de transformation du mouvement de rotation du moteur en un mouvement de translation du panneau mobile,
■ des moyens d'irréversibilité montés en sortie du moteur et agissant sur le système de transformation pour autoriser la translation du panneau en vue de le placer dans sa position d'ouverture et pour interdire la translation du panneau visant à placer ce dernier dans sa position de fermeture,
■ et des moyens d'action pour, dans un mode embrayé, autoriser la translation du panneau, en vue de le placer et le maintenir dans sa position d'ouverture et, dans un mode débrayé, annihiler le fonctionnement des moyens d'irréversibilité pour libérer le système de transformation de mouvement, de manière que la panneau puisse venir occuper sa position de fermeture caractérisé en ce que les moyens d'action sont interposés entre les moyens d'irréversibilité et le système de transformation et en ce que les moyens d'action et le moteur sont commandés par un circuit de commande piloté directement par un système de mise en sécurité incendie.

Selon une autre caractéristique de l'invention, le système de mise en sécurité incendie délivre un ordre de commande au circuit de commande pour placer les moyens d'action en mode débrayé, afin de libérer le système de transformation de mouvement et ainsi de permettre au panneau de venir occuper sa position de fermeture.

De préférence, le circuit de commande est piloté par un bouton poussoir, de manière que le moteur et les moyens d'action se trouvent commandés pour assurer le déplacement du panneau, en vue de le placer dans sa position d'ouverture.

Selon une autre caractéristique de l'invention, le système de mise en sécurité incendie pilote les moyens d'action en mode débrayé, de façon prioritaire à l'ordre provenant du bouton poussoir.

Selon une autre caractéristiques de l'invention, le circuit de commande est un circuit basse tension, alimenté directement pour le système de mise en sécurité incendie permettant par des contacteurs, de piloter le circuit de puissance assurant l'alimentation du moteur et des moyens d'action.

Avantageusement, le dispositif selon l'invention comporte un capteur de fin de course d'ouverture du panneau, permettant d'arrêter le fonctionnement du moteur et de maintenir les moyens d'action dans le mode embrayé, pour maintenir le panneau dans sa position d'ouverture.

Selon une variante préférée de réalisation, le système de transformation comporte un câble relié au panneau et destiné à être enroulé sur un tambour entraîné en rotation par le moteur.

Selon une caractéristique préférée de réalisation, les moyens d'irréversibilité sont formés par un réducteur irréversible, interposé entre le moteur et le tambour.

Selon une variante préférée de réalisation, les moyens d'action sont un embrayage, du type électromagnétique, interposé entre le tambour et le réducteur irréversible.

Diverses autres caractéristiques ressortent de la description faite ci-dessous en référence aux dessins annexés qui montrent, à titre d'exemples non limitatifs, des formes de réalisation de l'objet de l'invention.

Les **fig. 1** et **2** sont des vues en élévation montrant une porte équipée d'un dispositif d'ouverture conforme à l'invention, placée, respectivement, dans sa position de fermeture et sa position d'ouverture.

Les **fig. 3** et **4** sont des vues partielles en coupe montrant un mécanisme de transmission faisant partie du dispositif conforme à l'invention et placé dans deux positions caractéristiques.

La **fig. 5** est une vue d'un schéma électrique du dispositif de commande pour le dispositif d'ouverture conforme à l'invention.

Les **fig. 1** et **2** montrent, de façon schématique, une cloison **1** séparant deux locaux qui peuvent communiquer par l'intermédiaire d'une baie **2,** susceptible de créer une grande surface de passage qu'il convient de pouvoir contrôler, en particulier lorsqu'une consigne de sécurité doit être respectée. La baie **2** est fermée par une porte constituée, dans l'exemple illustré, par un panneau **3,** mobile en translation selon une course sensiblement horizontale, selon un sens de fermeture schématisé par la flèche **F1.** De manière classique, le panneau **3** est monté de manière à passer automatiquement, c'est-à-dire sans motorisation, de sa position d'ouverture illustrée à la **fig. 2** à sa position de fermeture illustrée à la **fig. 1.**

Dans l'exemple illustré, le panneau **3** est suspendu par des suspentes **4** à un rail **5** qui est incliné dans le sens de la flèche **F1** en direction du sol, de manière à pouvoir faire intervenir une translation automatique, par effet gravitaire, du panneau **3** dans le sens de la flèche **F1,** alors qu'un moyen d'arrêt du panneau **3** en position d'ouverture a été automatiquement ou volontairement neutralisé. Bien entendu, il est à noter que l'énergie cinétique, nécessaire à la translation du panneau **3** dans le sens de la flèche **F1,** peut être développée par l'intermédiaire d'un contrepoids lié au panneau, par l'intermédiaire d'un câble ou analogue s'enroulant sur une poulie de renvoi. De tels moyens de fermeture automatique de la baie **2** ne seront pas décrits plus précisément, car ils sont bien connus de l'homme du métier et ne font pas partie de l'objet de l'invention.

L'objet de l'invention vise plus précisément un dispositif **10,** adapté pour assurer l'ouverture du panneau mobile **3** et le maintien dans sa position d'ouverture illustrée à la **fig. 2.** Le dispositif **10** comporte un moteur **11,** relié au panneau **3** par l'intermédiaire d'un mécanisme de transmission **12** adapté pour, d'une part, déplacer le panneau **3** de sa position de fermeture à sa position d'ouverture et, d'autre part, ne pas interférer dans le fonctionnement des moyens de fermeture automatique de la baie.

Conformément à l'invention, le mécanisme de transmission **12** est du type irréversible pour bloquer le panneau **3** dans sa position d'ouverture lorsque le moteur **11** est à l'arrêt. Ce mécanisme de transmission **12** comporte des moyens mécaniques d'irréversibilité pour bloquer le panneau dans sa position d'ouverture, alors que le moteur **11** n'est plus alimenté. Ce mécanisme de transmission **12** est débrayable sous l'action d'un ordre de commande pour autoriser la fermeture automatique du panneau **3.**

Tel que cela ressort plus précisément des **fig. 3** et **4,** le mécanisme de transmission **12** comporte un système de transformation **14** du mouvement de rotation du moteur **11** en un mouvement de translation du panneau mobile **3,** dans un sens contraire au sens de la flèche **F1.** Dans l'exemple illustré, le système de transformation de mouvement **14** comporte un câble **15** dont une extrémité est reliée au panneau et dont l'autre extrémité est enroulée sur un tambour **16** entraîné en rotation par le moteur **11.** La commande en rotation du moteur **11** conduit à l'enroulement du câble **15** sur le tambour **16,** en vue de faire passer le panneau **3** de sa position de fermeture à celle d'ouverture.

Le mécanisme de transmission **12** comporte, également, des moyens mécaniques d'irréversibilité **18,** montés en sortie du moteur **11** et agissant sur le système de transformation **14** pour autoriser la translation du panneau, en vue de le placer dans sa position d'ouverture et pour bloquer le panneau dans sa position d'ouverture, c'est-à-dire interdire la translation du panneau visant à placer ce dernier dans sa position de fermeture.

Tel que cela ressort plus précisément des **fig. 3** et **4,** ces moyens d'irréversibilité sont montés entre le tambour **16** et la sortie du moteur **11.** Dans l'exemple illustré, les moyens d'irréversibilité **18** sont formés par un réducteur irréversible, monté directement à la sortie du moteur **11,** se trouvant ainsi interposé entre le moteur **11** et le tambour **16.** Ainsi, le réducteur **18** est entraîné en rotation par le moteur **11** lors de la phase d'ouverture du panneau **3.** Lorsque le panneau **3** atteint sa position d'ouverture détectée par un capteur de fin de course **19,** le moteur **11** est arrêté et le réducteur irréversible **18** maintient ainsi le panneau **3** dans sa position d'ouverture. Le réducteur irréversible **18** empêche la fermeture du panneau **3** qui est soumis aux moyens de fermeture automatique, type contrepoids ou autres. Bien entendu, il pourrait être envisagé de mettre en oeuvre des moyens mécaniques d'irréversibilité différents d'un réducteur.

Le mécanisme de transmission **12** comporte, également, des moyens d'action commandés électriquement **21,** adaptés pour agir sur le fonctionnement des moyens d'irréversibilité **18.** Ces moyens d'action commandés électriquement **21** comportent un mode de fonctionnement embrayé permettant d'assurer l'accouplement entre le moteur **11** et le système de transformation de mouvement **14,** en vue de placer le panneau dans sa position d'ouverture. Ces moyens d'action **21** sont pilotés pour présenter un mode de fonctionnement débrayé permettant de supprimer ou d'annihiler l'irréversibilité des moyens **18** permettant ainsi de libérer le système de transformation de mouvement **14,** de manière que le panneau puisse venir occuper sa position de fermeture sous l'action de moyens de fermeture automatique. En d'autres termes, en mode débrayé, les moyens d'irréversibilité **18** sont rendus inactifs par rapport au système de transformation de mouvement **14.**

Selon un exemple de réalisation, les moyens d'action commandés électriquement **21** sont réalisés par un embrayage du type électromagnétique, qui se trouve interposé entre le tambour **16** et le réducteur irréversible **18.**

Tel que cela ressort plus précisément des **fig. 3** et **4,** l'embrayage électromagnétique **21** comporte un stator **23** pourvu d'une bobine électromagnétique **24** et d'un rotor **25.** Lorsque la bobine **24** n'est pas alimentée, il apparaît un entrefer **E** entre le rotor **25** et un disque de friction **26,** accouplé en rotation au tambour **16 (fig. 3).** Dans ce mode débrayé, le tambour **16** ne se trouve pas lié en rotation au réducteur **18** ni au moteur **11.** Lorsque la bobine **24** de l'embrayage est alimentée, le disque **26** de friction est attiré vers le rotor **25,** de manière que le tambour **16** se trouve accouplé en rotation au moteur **11** via le réducteur **18.** L'entrefer **E** est donc réduit à une valeur nulle dans ce mode embrayé **(fig. 4).**

Selon une autre caractéristique de l'invention, le dispositif **10** comporte un circuit électrique de commande **30** pour le moteur **11** et l'embrayage **21,** qui se trouve piloté directement par un système de mise en sécurité incendie **31.** Par exemple, le système de mise en sécurité incendie **31** peut être un détecteur autonome déclencheur (DAD) ou une centrale de mise en sécurité incendie (CMSI). Tel que cela ressort plus précisément de la **fig.** 5, le circuit de commande **30** comporte deux branches de circuit montées en parallèle dont l'une comporte un relais **R1** adapté pour commander des contacteurs **c1** de commande de l'embrayage **21,** ce relais **R1** étant monté en série avec un bouton poussoir de commande **32**. L'autre branche du circuit comporte un relais **R2** de commande d'un contacteur **c2** de commande du moteur **11,** le relais **R2** étant monté en série avec le contacteur de fin de course **19** et un contacteur de commande **c1** de l'embrayage. Il est à noter que le contacteur de fin de course **19** comporte une borne de liaison avec la branche de circuit comportant le relais **R1.** Les deux branches du circuit de commande sont reliées, d'une part, à un bouton de déclenchement manuel **35** et, d'autre part, au système de mise en sécurité incendie **31.**

Le circuit de commande **30** est un circuit basse tension, alimenté directement par le système de mise en sécurité incendie **31,** permettant, par les contacteurs **c1, c2,** de piloter le circuit de puissance **37** assurant l'alimentation du moteur **11** et de l'embrayage électromagnétique **21.**

Le fonctionnement du dispositif **10** découle directement de la description qui précède.

L'ouverture du panneau **3** est obtenue par l'action sur le bouton poussoir de commande **32** qui déclenche, simultanément, l'alimentation électrique du relais **R1** et du relais **R2** (à l'aide du contacteur **c1** et du capteur de fin de course **19**). La fermeture des contacteurs électriques **c1, c2** assure l'alimentation du moteur **11** et de l'embrayage électromagnétique **21.** Le disque de friction **26** est attiré par la force due au champ magnétique créé par la bobine **25** et se déplace de la valeur de l'entrefer **E,** permettant un raccordement par friction, entre le tambour **16** et le réducteur **18.** Le tambour d'enroulement **16** est ainsi rendu solidaire du rotor de l'embrayage **25** qui l'entraîne en rotation, tant que l'action sur le bouton poussoir est maintenue. La rotation du tambour **16** entraîne l'enroulement du câble de traction **15** qui conduit à la translation du panneau **3** dans le sens de l'ouverture.

Lorsque le panneau atteint sa position d'ouverture, le capteur de fin de course **19** coupe l'alimentation du moteur **11** par l'ouverture du contacteur **c2** (même si l'action sur le bouton poussoir **32** est maintenue), tout en conservant celle de l'embrayage électromagnétique **21.** Le tambour d'enroulement **16** reste alors bloqué en rotation par le rotor **25** de l'embrayage, lui-même solidaire de l'arbre de rotation du réducteur **18** dont le rapport de réduction rend le système irréversible **(fig. 4).** La porte est ainsi maintenue ouverte par l'intermédiaire des moyens d'irréversibilité mécanique **18.**

Lorsqu'un ordre de passage en position de sécurité est envoyé par le système de mise en sécurité incendie **31** (voire par le bouton de déclenchement manuel **35),** l'alimentation de l'embrayage électromagnétique **21** est coupée par l'ouverture du contacteur **c1,** ce qui a pour effet de désolidariser le tambour d'entraînement **16** du rotor **25** de l'embrayage, grâce au disque de friction **26** qui se trouve séparé du rotor **25,** avec la valeur de l'entrefer **E (fig. 3).**

Le tambour **16** est alors complètement libre en rotation dans les deux sens, grâce à son montage de roulement, ce qui permet au panneau **3** de se refermer automatiquement, sous l'action des moyens de fermeture, en déroulant librement le câble de traction **15,** sans aucune retenue liée au système d'ouverture **10** conforme à l'invention.

Le contrôle de la fermeture (énergie, vitesse, amortissement, etc.) peut ainsi être assuré par un système complètement indépendant du dispositif d'ouverture **10** conforme à l'invention.

L'ordre de passage en position sécurité incendie étant prioritaire à toute autre commande, la fermeture du panneau **3** est également obtenue pendant toute la course d'ouverture par coupure simultanée de l'alimentation du moteur **11** et de l'embrayage **21** par l'appui sur le bouton de déclenchement manuel **35.** La coupure est prioritaire, même si l'action sur le bouton poussoir de commande **32** en ouverture est maintenue. Dans tous les cas, le dispositif d'ouverture **10** reste inactif, tant que l'ordre de passage en position de sécurité n'a pas été annulé.

Il est à noter que l'énergie, ainsi que les organes de contrôle de régulation, nécessaires à la fermeture du panneau, sont complètement indépendants du dispositif motorisé d'assistance à l'ouverture **10.**

Il doit être considéré que le circuit de commande **30** est adapté pour consommer sur la ligne de commande du système de mise en sécurité incendie **31** une puissance inférieure à 2 Watts.

Un tel dispositif est particulièrement économique et universel, dans la mesure où un tel dispositif **10** peut être utilisé quel que soit le sens d'ouverture de la porte ou la position relative de ce dispositif par rapport à celle-ci. En effet, le sens de rotation du moteur est défini par le câblage de son alimentation électrique. Il est à noter, par ailleurs, que la manoeuvre d'ouverture peut toujours être réalisée manuellement, quel que soit l'état du dispositif d'ouverture **10** selon l'invention.

Il est à noter que le dispositif conforme à l'invention peut être mis en oeuvre sur des installations neuves mais, également, sur des installations existantes, sans modification de la porte.

L'invention n'est pas limitée aux exemples décrits et représentés car diverses modifications peuvent y être apportées sans sortir de son cadre.

## Revendications

1. - Dispositif pour assurer l'ouverture d'un panneau mobile **(3)** qui est adapté à passer automatiquement de sa position d'ouverture à sa position de fermeture, le dispositif comportant un moteur **(11)** relié au panneau par un mécanisme de transmission **(12),** de manière à déplacer le panneau de sa position de fermeture à sa position d'ouverture, le mécanisme de transmission **(12)** comportant :
■ un système de transformation **(14)** du mouvement de rotation du moteur en un mouvement de translation du panneau mobile **(3),**
■ des moyens d'irréversibilité **(18)** montés en sortie du moteur et agissant sur le système de transformation pour autoriser la translation du panneau en vue de le placer dans sa position d'ouverture et pour interdire la translation du panneau visant à placer ce dernier dans sa position de fermeture,
■ et des moyens d'action **(21)** pour, dans un mode embrayé, autoriser la translation du panneau, en vue de le placer et le maintenir dans sa position d'ouverture et, dans un mode débrayé, annihiler le fonctionnement des moyens d'irréversibilité pour libérer le système de transformation de mouvement **(14),** de manière que la panneau **(3)** puisse venir occuper sa position de fermeture **caractérisé en ce que** les moyens d'action **(21)** sont interposés entre les moyens d'irréversibilité **(18)** et le système de transformation **(14)** et **en ce que** les moyens d'action **(21)** et le moteur **(21)** sont commandés par un circuit de commande **(30)** piloté directement par un système de mise en sécurité incendie **(31).**

2. - Dispositif selon la revendication 1, **caractérisé en ce que** le système de mise en sécurité incendie **(31)** délivre un ordre de commande au circuit de commande **(30)** pour placer les moyens d'action **(21)** en mode débrayé, afin de libérer le système de transformation de mouvement **(14)** et ainsi permettre au panneau de venir occuper sa position de fermeture.

3. - Dispositif selon la revendication 1 ou 2, **caractérisé en ce que** le circuit de commande **(30)** est piloté par un bouton poussoir **(32),** de manière que le moteur **(11)** et les moyens d'action **(21)** se trouvent commandés pour assurer le déplacement du panneau, en vue de le placer dans sa position d'ouverture.

4. - Dispositif selon les revendications 1 et 3, **caractérisé en ce que** le système de mise en sécurité incendie **(31)** pilote les moyens d'action **(21)** en mode débrayé, de façon prioritaire à l'ordre provenant du bouton poussoir **(32).**

5. - Dispositif selon la revendication 1, **caractérisé en ce que** le circuit de commande **(30)** est un circuit basse tension, alimenté directement par le système de mise en sécurité incendie **(31)** permettant par des contacteurs **(Ci, C₂),** de piloter le circuit de puissance **(37)** assurant l'alimentation du moteur **(11)** et des moyens d'action **(21).**

6. - Dispositif selon la revendication 1 ou 3, **caractérisé en ce qu'**il comporte un capteur **(19)** de fin de course d'ouverture du panneau, permettant d'arrêter le fonctionnement du moteur **(11)** et de maintenir les moyens d'action dans le mode embrayé pour maintenir le panneau dans sa position d'ouverture.

7. - Dispositif selon la revendication 1, **caractérisé en ce que** le système de transformation **(14)** comporte un câble **(15)** relié au panneau et destiné à être enroulé sur un tambour **(16)** entraîné en rotation par le moteur.

8. - Dispositif selon les revendications 1 et 7, **caractérisé en ce que** les moyens d'irréversibilité **(18)** sont formés par un réducteur irréversible, interposé entre le moteur **(11)** et le tambour **(16).**

9. - Dispositif selon les revendications 1 et 8, **caractérisé en ce que** les moyens d'action **(21)** sont un embrayage, du type électromagnétique, interposé entre le tambour **(16)** et le réducteur irréversible **(18).**

10. - Dispositif selon l'une des revendications 1 à 3, **caractérisé en ce que** le circuit de commande **(30)** est adapté pour consommer, sur la ligne de commande du système de mise en sécurité incendie **(31),** une puissance inférieure à 2 Watts.
